# EUROPÄISCHE PATENTSCHRIFT

(11) **EP 0 492 227 B1**
(45) Veröffentlichungstag und Bekanntmachung des Hinweises auf die Patenterteilung: **09.11.1994**
(21) Anmeldenummer: 91121014.4
(22) Anmeldetag: 07.12.1991
(51) Int. Cl.: B21B 15/00, B21J 1/04

(54) **Einrichtung zum Kühlen der Presswerkzeuge einer Stauchpresse und Verfahren zum Betreiben der Einrichtung**
Device for cooling the pressing tools of a pressing machine and methods for its operation
Dispositif de refroidissement des outils de matriçage d'une presse à refouler et procédé pour son fonctionnement

(30) Priorität: 24.12.1990 DE 4041787
(43) Veröffentlichungstag der Anmeldung: 01.07.1992
(73) Patentinhaber: SMS SCHLOEMANN-SIEMAG AKTIENGESELLSCHAFT, 40237 Düsseldorf (DE)
(72) Erfinder: Heitze, Gerhard, W-5902 Netphen 3 (DE)
(74) Vertreter: Valentin, Ekkehard, Dipl.-Ing.

(56) Entgegenhaltungen:
- GB-A- 858 726
- GB-A- 2 040 756
- JP-A- 2 192 805
- JP-A- 3 118 907
- JP-A-61 033 730
- JP-A-63 005 837
- JP-A-63 132 740
- JP-A-63 273 536

## Beschreibung

Die Erfindung betrifft eine Einrichtung zum Kühlen der Preßwerkzeuge einer Stauchpresse zur Breitenreduktion von Brammen in Warmbreitband-Vorstraßen mit beidseitig zur Brammenkante angeordneten, die aufeinander zuweisenden Preßwerkzeuge aufnehmenden und gegeneinander bewegbaren Werkzeugträgern und ein Verfahren zum Betreiben der Kühleinrichtung.

Die Preßwerkzeuge einer Stauchpresse zur Reduzierung der Breite von Brammen in Warmbreitband-Vorstraßen sind einer außerordentlich hohen mechanischen und thermischen Belastung ausgesetzt. Da die Temperatur der in die Stauchpresse einlaufenden heißen Bramme ungefähr 1250° C beträgt und das Preßwerkzeug während des Pressens dem unmittelbaren Wärmekontakt mit der Bramme und ansonsten der von der heißen Bramme ausgehenden Strahlungswärme ausgesetzt ist, muß das Preßwerkzeug gekühlt werden, damit betrieblich vertretbare Werkzeugstandzeiten erreicht werden.

Bei einer bekannten Einrichtung zum Ändern des Querschnittes von aus einer Brammengießanlage kommenden hießen Brammen gemäß der DE-A-25 31 591 wird deshalb vorgeschlagen, die Kühlung der Preßwerkzeuge durch inneren Umlauf eines Mediums stattfinden zu lassen, wobei dafür gesorgt wird, daß die arbeitenden Seiten der Preßwerkzeuge sich auf oder nahe der höchstens zulässigen Temperatur befinden, um der Bramme die geringste Wärmemenge zu entziehen und eine übernormale Abnutzung der Werkzeuge zu vermeiden.

In der japanischen Offenlegungsschrift JP-A-2192805 wird zur Kühlung der Preßwerkzeuge einer Stauchpresse vorgeschlagen, in demjenigen Kantenbereich des Preßwerkzeugs, welcher der Brammenkante gegenübersteht, ovalförmig ausgebildete Kühlkanäle einzulassen, um die Kühlung der Preßwerkzeuge in diesen Bereichen zu optimieren.

Es ist jedoch erkannt worden, daß der Wärmefluß von der mit der heißen Bramme in Berührung kommenden Vorderkante des Preßwerkzeugs zu den Materialbereichen des Preßwerkzeugs, wo aus Festigkeitsgründen die Kühlmittelkanäle eingelassen sind, zu langsam erfolgt, und daß deshalb durch einen inneren Umlauf eines Kühlmediums vom Preßwerkzeug nicht genügend Wärme abgeführt werden kann mit der Folge, daß die Werkzeugtemperatur nach einer gewissen Betriebszeit weit oberhalb der höchstens zulässigen Temperaturen einpendelt. Eine Verlegung der Kühlmittelkanäle im Werkzeug in einem geringeren Abstand zu den zu kühlenden Preßflächen hat zur Folge, daß die Preßflächen des Preßwerkzeugs nur noch bedingt nachgearbeitet werden können und dessen Einsatzzeiten deshalb in einem wirtschaftlich nicht vertretbaren Ausmaß vermindert werden. Ferner ist es aus Kostengründen nicht vertretbar, die Preßflächen des Werkzeugs mit solch hochwertigen Materialien - bspw. durch Auftragsschweißen - zu beschichten, welche den extrem hohen Betriebstemperaturen standhalten. Auch lassen solche hochwertigen Metallegierungen eine Nacharbeit der Preßflächen nur mit erheblichem technischen Aufwand zu.

Aus der japanischen Offenlegungsschrift JP-A-61-33730 ist eine gattungsgemäße Vorrichtung zur Außenkühlung der Preßwerkzeuge bekannt, wobei fluide Kühlmittel der vorderen Kante der Preßwerkzeuge zugeführt werden, wenn diese von der Brammenkante abgehoben sind. Die Kühlmittelzuführung besteht aus einer Verteilervorrichtung, an der zur Preßkante des Preßwerkzeugs ausgerichtete Kühlmitteldüsen angeordnet sind. Die Verteilervorrichtung und die Kühlmitteldüsen sind horizontal oberhalb und unterhalb der Brammenkante angeordnet. Dieselbe horizontale Anordnung der Verteilervorrichtung und der Kühlmitteldüsen ist in der japanischen Offenlegungsschrift JP-A-63-132740 sowie JP-A-63-5837 vorgeschlagen worden. Da die Einbauverhältnisse bei einer Stauchpresse im Bereich der Preßwerkzeuge und der Bramme teilweise sehr eng sind, ist die äußere Kühlmittelzuführung der vorbekannten Art nicht immer anwendbar.

Aufgabe der Erfindung ist es, eine Einrichtung zum Kühlen der Preßwerkzeuge einer Stauchpresse unter Ausnutzung engster Platzverhältnisse zu konzipieren, mit welcher das Preßwerkzeug zuverlässig und nachhaltig auf solche höchstens zulässigen Materialtemperaturen heruntergekühlt wird, bei welchen herkömmliche temperaturwechsel-beständige Werkstoffe einsetzbar sind, welche ein mehrfaches Nacharbeiten der hochbeanspruchten Preßflächen des Werkzeuges zulassen. Auch sollen für das Preßwerkzeug preiswerte Werkstoffe eingesetzt werden können; gleichwohl sollen die betrieblichen Standzeiten dieser Werkzeuge erhöht werden.

Diese Aufgabe wird ausgehend vom Stand der Technik nach dem Obergriff des Anspruchs 1 in einer für den Fachmann unvermutet einfachen Weise dadurch gelöst, daß die Flachstrahldüsen übereinanderliegend zu einem senkrecht angeordneten Düsenbalken zusammengefaßt sind, und daß der Düsenbalken zwischen zwei die Bramme niederhaltenden Druckrollen angeordnet ist, daß die Achsen der Flachstrahldüsen nach Maßgabe der Brammenbreite und des Abstandes des Preßwerkzeuges von der Brammenmitte mit unterschiedlichen Winkeln α gegen die Vorderkante des Preßwerkzeugs ausgerichtet sind, und daß jede einzelne Düse von einem Ventil abschaltbar bzw. zuschaltbar ausgestaltet ist und daß der Düsenbalken abschnittsweise mit mehreren Düsenreihen ausgerüstet ist, und daß jede Düsenreihe mit einer separaten Kühlmittelleitung verbunden ist, und daß jede Düsenreihe mittels Ventil abschaltbar bzw. zuschaltbar ausgestaltet ist. Entgegen der allgemeinen Erwartung stellt sich bereits nach kurzer Betriebszeit ein fast stationärer Temperaturverlauf ein, der im Bereich der Preßfläche deutlich unterhalb der zulässigen Werkstofftemperatur bleibt und zum Inneren des Werkzeugs weiter abnimmt. Ferner wird unter Ausnutzung engster Platzverhältnisse die Versorgung und Verteilung des Kühlmediums erleichtert. Die Flachstrahldüsen können in dem Düsenbalken fest eingestellt werden, so daß einzelne Düsen bestimmten Arbeitspositionen der Preßwerkzeuge in der Stauchpresse zugeordnet sind und dann abgeschaltet werden, wenn die Preßwerkzeuge auf eine neue Arbeitsposition z.B. wegen geänderter Brammenbreite eingestellt werden; der neuen Arbeitsposition der Preßwerkzeuge entsprechend werden dann neue, zugeordnete Düsen zugeschaltet. Insgesamt wird hierdurch die Anpassung der Düsen an die verschiedenen Arbeitspositionen der Preßwerkzeuge ganz erheblich vereinfacht.

Die Abschaltbarkeit bzw. die Zuschaltbarkeit ganzer Düsenreihen im Düsenbalken läßt es auch zu, daß der Bereich der Vorderkante jedes Preßwerkzeugs während der von der Brammenkante abgehobenen Bewegungsphase von außen und an der Bramme vorbei mit einem Kühlmedium in Form einer Sprühkühlung beaufschlagt wird. Die Steuerung der Düsenventile ist in diesem Falle zweckmäßigerweise mit der Steuerung der Preßwerkzeuge gekoppelt. Das Kühlmittel wird weitgehend von der Bramme, insbesondere von der Brammenkante ferngehalten, so daß die von den Preßwerkzeugen in die Bramme eingebrachte Verformungsenergie ausreicht, um den Wärmeverlust der Bramme durch Wärmestrahlung auszugleichen.

Wenn nach einer anderen Ausgestaltung der Erfindung der Düsenbalken als eine Baueinheit mittels einer Schnellschlußverbindung mit mindestens einer Kühlmittel-Versorgungsleitung verbindbar ist, so wird hierdurch eine erhebliche Rationalisierung der Wartung der Düsen erreicht. Beschädigungen einzelner Düsen können auf einem separaten Wartungsplatz behoben werden, da der beschädigte Düsenbalken insgesamt gegen einen neuen bzw. reparierten Düsenbalken ausgetauscht werden kann.

Eine weitere Ausgestaltung der Erfindung sieht vor, daß zusätzlich zu der von außen aufgebrachten Sprühkühlung des Preßwerkzeugs eine Innenkühlung dieses Preßwerkzeugs erfolgt. In diesem Fall können die Kühlmittelkanäle im Preßwerkzeug so weit von der Werkzeugvorderkante zurückverlegt werden, daß ein mehrfaches Nacharbeiten der Preßflächen des Preßwerkzeugs gewährleistet ist.

Die Erfindung wird anhand eines Ausführungsbeispiels einer Kühleinrichtung für die Preßwerkzeuge einer Stauchpresse näher beschrieben. Es zeigen
- Figur 1: die Anordnung von gegen die Preßwerkzeuge gerichteten Kühldüsen oberhalb und unterhalb der Brammenmitte,
- Figur 2: die Anordnung eines mit mehreren Kühldüsen versehenen Düsenbalkens zwischen den Niederhalterollen der Stauchpresse in einer Seitenansicht,
- Figur 3: der Düsenbalken mit Flachstrahldüsen in vergrößerter Darstellung.
- Figur 4: Der Düsenbalken gem. Figur 3 teilweise im Schnitt.

Figur 1 zeigt eine Stauchpresse 1 mit einem Pressengerüst, bestehend aus zwei oberen und zwei unteren Ständerholmen 2, 3 sowie aus zwei die Ständerholme verbindenden Querholmen 4,5, wobei die unteren Ständerholme 3 auf einem Fundament 6 aufliegen. Die Stauchpresse weist ferner zwei Kurbelgehäuse 7 auf, in denen ein nicht näher dargestellter Exzenterantrieb für die translatorische Bewegung der Werkzeugträger 8 und des Preßwerkzeugs 9 angeordnet sind. Zwischen den Preßwerkzeugen 9 der Stauchpresse 1 befindet sich die zu stauchende Bramme 10. Die Bramme 10 wird auf einem nicht näher dargestellten Rollgang durch die Stauchpresse bewegt. Im Bereich der Preßwerkzeuge 9 sind oberhalb und unterhalb der Bramme je zwei Niederhalterollen 11 (Figur 2) angeordnet. Der im Kurbelgehäuse 7 befindliche Exzenterantrieb für Werkzeugträger 8 und Preßwerkzeug 9 wird von einer Gelenkwelle 12 angetrieben, die über ein Getriebe 13 mit einem Antriebsmotor 14 in Verbindung steht. Die Lage des Kurbelgehäuses 7 im Pressengerüst und damit die Stellung der Preßwerkzeuge in Bezug auf die Breite der Bramme wird mit Hilfe der Anstellvorrichtung 15 eingestellt. Mittels der Antriebseinrichtungen der Stauchpresse, nämlich Antriebsmotor 14, Getriebe 13, Gelenkwelle 11 sowie Exzenterantrieb im Kurbelgehäuse 7 wird der Werkzeugträger 8 und das Preßwerkzeug 9 in Richtung des Pfeiles 16 gegen die Kanten der Bramme in horizontaler Richtung bewegt, wodurch die Bramme um vorgeschriebene Maße in der Breite reduziert wird. Da die Brammentemperatur bei etwa 1250° C liegt und das Preßwerkzeug während der Preßdauer an der Brammenkante angreift wird es mechanisch und thermisch hoch beansprucht. Erfindungsgemäß wird deshalb vorgeschlagen, zum Zweck des Kühlens der Preßwerkzeuge die Stauchpresse mit mehreren gegen die Bereiche der Vorderkante 17 eines jeden Preßwerkzeuges 9 gerichteten Kühlmitteldüse 18 zu versehen. Die Kühlmitteldüsen 18 sind als Flachstrahldüsen mit einem vorgegebenen Streuwinkel 19 ausgebildet und mehrere Flachstrahldüsen 18, 18',18'',18''' sind zu einem Düsenbalken 20 zusammgefaßt, der oberhalb und unterhalb zur Brammenmitte 21 angeordnet ist.

In Figur 1 ist eine spezielle Stauchposition für eine Bramme dargestellt, wobei die Achsen der Flachstrahldüsen 18 oberhalb und unterhalb der Bramme 10 gegen die Werkzeugvorderkante 17 gerichtet sind. Sollen fallweise breitere bzw. schmalere Brammen reduzierend gepreßt werden, so sind die Flachstrahldüsen 18 im Düsenbalken 20 abgeschaltet und bspw. die Flachstrahldüsen 18', deren Achsen nunmehr auf die neue Brammmenbreite ausgerichtet sind, sind zugeschaltet. Die Düsen des Düsenbalkens werden aus einem Behälter 22 mit Kühlmedium, vorzugsweise Wasser versorgt, welches mittels einer Pumpe 23 zugefördert wird. Die Zuschaltung und Abschaltung der Flachsstrahldüsen im Düsenbalken wird mit Hilfe von schaltbaren Ventilen 24 vorgenommen, die in der einzelnen der jeweiligen Flachstrahldüse zugeordneten Versorgungsleitung 25 angeordnet sind.

Figur 2 zeigt die Anordnung des Düsenbalkens 20 oberhalb und unterhalb der Bramme 10 zwischen den Niederhalterollen 11. Erkennbar ist der Düsenbalken 20 als eine Baueinheit mit in dieser Baueinheit intergrierten Flachstrahldüsen ausgebildet, wobei der Düsenbalken mittels Schnellschlußverbindungen 26 an die Wasser-Versorgungsleitungen 25 angeschlossen ist.

Figur 3 und Figur 4 zeigen den Düsenbalken 20 und die im Düsenbalken angeordneten Flachstrahldüsen 18, wonach der Düsenbalken abschnittsweise mit mehreren Düsenreihen 18, 18', 18'', 18''' ausgerüstet ist und jede Düsenreihe mit einer separaten Anschlußbohrung 27, 27', 27'', 27''' verbunden ist. Wie zuvor beschrieben ist jede Düsenreihe für sich genommen abschaltbar bzw. zuschaltbar. Die Düsenreihe 18 steht bspw. mit den Anschlußbohrungen 27, im Düsenbalken in Verbindung sowie mit dem Anschlußkopf 28 und der zugehörigen Anschlußleitung (Figur 4). Die Düsenreihe 18''' steht sodann mit der Anschlußbohrung 27''' in Verbindung sowie mit dem Anschlußkopf 28''' und der zugehörigen Anschlußleitung. Die Anschlußleitungen 28 und 28''' sind jeweils über einen Flansch 29 mit der Wasser-Versorgungsleitung 25 schnell koppelbar bzw. entkoppelbar, so daß der Düsenbalken 20 als eine Baueinheit schnell durch einen neuen Düsenbalken auswechselbar ist. In Figur 4 ist der für jede Flachstrahldüse vorgegebene Streuwinkel 19 schematisch angedeutet sowie die unter verschiedenen Winkeln 1 bzw 2 ausgerichteten Achsen 30° der Flachstrahldüsen, die nach Maßgabe der Brammenbreite und des Abstandes des Preßwerkzeuges von der Brammenmitte fest eingestellt werden.

Im Betrieb der Stauchpresse läßt sich die beste Kühlung der Preßwerkzeuge dann bewirken, wenn der Bereich der Vorderkante jedes Preßwerkzeuges von außen mit dem Kühlmedium, vorzugsweise Wasser ständig sprühgekühlt wird. Nach einer kurzen Betriebszeit hat sich ein thermische stationärer Zustand eingestellt, so daß die Temperatur der Vorderkante des Preßwerkzeugs unterhalb der maximal zulässigen Werkstofftemperatur bleibt. Zum Innern des Werkzeugs fällt die Temperatur weiter ab. Eine geringfügig bessere Kühlwirkung für das Preßwerkzeug läßt sich dann erreichen, wenn zusätzlich zu der von außen aufgebrachten Sprühkühlung eine Innenkühlung des Preßwerkzeugs erfolgt bspw. durch in dem Preßwerkzeug mit Abstand zu dessen Vorderkante 17 zusätzlich angeordneten Kühlmittelkanäle (nicht näher dargestellt), die an eine Kühlmittelversorgung angeschlossen werden. Dies ist allerdings mit einem technisch höheren Aufwand verbunden. In diesen Fällen lassen sich temperaturwechselbeständige Werkstoffe für das Preßwerkzeug einsetzen, deren Herstellung wirtschaftlich günstig ist und deren Preßflächen sich mit erwartungsgemäßen Aufwand mehrfach nachbearbeiten lassen. Befriedigende Kühlergebnisse für das Presswerkzeug lassen sich auch dann erzielen, wenn das Preßwerkzeug nur während des Vorgangs des Stauchens einer Bramme und nicht in den Pausenzeiten zwischen zwei zu bearbeitenden Brammen sprühgekühlt wird oder wenn der Bereich der Vorderkante jedes Preßwerkzeugs während der von der Brammenkante abgehobenen Bewegungsphase von außen und an der Bramme vorbei mit einem Kühlmittel in Form einer Sprühkühlung beaufschlagt wird. Hier müßten allerdings hochwarmfeste Werkstoffe eingesetzt werden, wobei die Kühlintensität der Sprühkühlung ebenfalls nach Maßgabe der maximal zulässigen Temperaturen für den hochwarmfesten Werkstoff des Preßwerkzeugs geregelt wird.

### Bezugszeichenübersicht

- 1: Stauchpresse
- 2, 3: Ständerholm
- 4, 5: Querholm
- 6: Fundament
- 7: Kurbelgehäuse
- 8: Werkzeugträger
- 9: Preßwerkzeug
- 10: Bramme
- 11: Niederhalterolle
- 12: Gelenkwelle
- 13: Getriebe
- 14: Antriebsmotor
- 15: Anstellvorrichtung
- 16: Bewegungspfeil
- 17: Vorderkante des Preßwerkzeugs
- 18: Kühlmitteldüse/Flachstrahldüse
- 19: Streuwinkel
- 20: Düsenbalken
- 21: Brammenmitte
- 22: H2O-Behälter
- 23: Pumpe
- 24: Ventil
- 25: Versorgungsleitung
- 26: Schnellschlußverbindung
- 27: Anschlußbohrung im Düsenbalken
- 28: Anschlußkopf/Anschlußleitung
- 29: Flansch
- 30: Düsenachse

## Patentansprüche

1. Einrichtung zum Kühlen der Preßwerkzeuge (9) einer Stauchpresse (1) zur Breitenreduktion von Brammen (10) in Warmbreitband-Vorstraßen mit beidseitig zur Brammenkante angeordneten, die aufeinander zu weisenden Preßwerkzeuge (9) aufnehmenden und gegeneinander bewegbaren Werkzeugträgern (8), wobei die Stauchpresse (1) mehrere gegen die Bereiche der Vorderkante (17) eines jeden Preßwerkzeugs (9) gerichtete, oberhalb und unterhalb der Brammenmitte (21) angeordnete Kühlmitteldüsen (18) aufweist, wobei diese als Flachstrahldüsen mit einem vorgegebenen Streuwinkel (19) ausgebildet sind,
**dadurch gekennzeichnet,**
daß die Flachstrahldüsen (18) übereinanderliegend zu einem senkrecht angeordneten Düsenbalken (20) zusammengefaßt sind und daß der Düsenbalken (20) zwischen zwei die Bramme niederhaltenden Druckrollen (21) angeordnet ist, daß die Achsen (30) der Flachstrahldüsen (18) nach Maßgabe der Brammenbreite und des Abstandes des Preßwerkzeugs (9) von der Brammenmitte (21) mit unterschiedlichen Winkeln α gegen die Vorderkante (17) des Preßwerkzeugs (9) ausgerichtet sind, und daß jede einzelne Düse (18) von einem Ventil abschaltbar bzw. zuschaltbar ausgestaltet ist, und daß der Düsenbalken (20) abschnittsweise mit mehreren Düsenreihen (18, 18', 18'', 18''') ausgerüstet ist, und daß jede Düsenreihe mit einer separaten Kühlmittelleitung (27, 28) verbunden ist, und daß jede Düsenreihe mittels Ventil (24) abschaltbar bzw. zuschaltbar ausgestaltet ist.

2. Kühleinrichtung für das Preßwerkzeug nach Anspruch 1,
**dadurch gekennzeichnet,**
daß der Düsenbalken (20) als eine Baueinheit mittels einer Schnellschlußverbindung (26) mit mindestens einer Kühlmittelversorgungsleitung (25) verbindbar ist.

3. Kühleinrichtung für das Preßwerkzeug nach Anspruch 1 oder 2,
**dadurch gekennzeichnet,**
daß in jedem Preßwerkzeug (9) mit Abstand zu dessen Vorderkante (17) zusätzliche Kühlmittelkanäle angeordnet sind.

4. Betriebsverfahren für die Einrichtung zum Kühlen der Preßwerkzeuge (9) der Brammenstauchpresse (1) nach den Ansprüchen 1 bis 3,
**dadurch gekennzeichnet,**
daß der Bereich der Vorderkante (17) jedes Preßwerkzeugs (9) während der von der Brammenkante abgehobenen Bewegungsphase von außen und an der Bramme (10) vorbei ständig mit einem Kühlmedium in Form einer Sprühkühlung beaufschlagt wird und daß der Bereich der Vorderkante (17) des Preßwerkzeugs (9) in der Pausenzeit zwischen dem Stauchen einzelner Brammen (10) nicht sprühgekühlt wird, daß das Kühlmedium ein Bündel von fluiden Kühlmittelstrahlen ist, wobei der einzelne Kühlmittelstrahl mit einem vorgegebenen Streuwinkel von mindestens einer Seite gegen die Vorderkante (17) des Preßwerkzeugs (9) geleitet wird und einzelne Kühlmittelstrahlen nach Maßgabe der Breite der Bramme (10) sowie der Stellung des Preßwerkzeuges zur Brammenkante zuschaltbar bzw. abschaltbar sind, und daß die Kühlintensität der Kühlmittelstrahlen nach Maßgabe der maximal zulässigen Temperatur für den Werkstoff des Preßwerkzeugs (9) geregelt wird.

5. Betriebsverfahren nach Anspruch 4,
**dadurch gekennzeichnet,**
daß zusätzlich zu der von außen aufgebrachten Sprühkülung des Preßwerkzeugs (9) eine Innenkühlung des Preßwerkzeugs (9) erfolgt.

## Claims

1. Equipment for the cooling of the press tool (9) of an upsetting press (1) for the width reduction of slabs (10) in roughing trains for hot rolled strip, with tool carriers (8) which are arranged at both sides with respect to the slab edge are movable towards one another and receive the press tools (9), which face each other, wherein the upsetting press (1) comprises several coolant nozzles (18) directed towards the region of the front edge (17) of each press tool (9) and arranged above and below the slab centre (21), wherein these nozzles are constructed as flat-section jet nozzles with a predetermined scatter angle (19), characterised thereby that the flat-section jet nozzles (18) are combined one disposed above the other into a vertically arranged nozzle bar (20), that the nozzle bar (20) is arranged between two presser rollers (21) holding down the slab, that the axes (30) of the flat-section jet nozzles (18) are oriented at different angles α relative to the front edge (17) of the press tool (9) according to the slab width and the spacing of the press tool (9) from the slab centre (21), that each individual nozzle (18) is designed to be switchable off or switchable on by a valve, that the nozzle bar (20) is equipped section-by-section with several nozzle rows (18, 18', 18'', 18'''), that each nozzle row is connected with a separate coolant line (27, 28), and that each nozzle row is designed to be switchable off or switchable on by means of a valve (24).

2. Cooling equipment for the press tool according to claim 1, characterised thereby that the nozzle bar (20) is connectible as a constructional unit with at least one coolant supply line (25) by means of a quick-locking connection (26).

3. Cooling equipment for the press tool according to claim 1 or 2, characterised thereby that additional coolant channels are arranged in each press tool (9) at a spacing from the front edge (17) thereof.

4. Operating method for the equipment for the cooling of the press tools (9) of the slab upsetting press (1) according to claims 1 to 3, characterised thereby that the region of the front edge (17) of each press tool (9) is constantly acted on, during the movement phase lifted up from the slab edge, by a coolant in the form of a spray cooling from outside and along the slab (10) and that the region of the front edge (17) of the press tool (9) is not spray-cooled in the interval between the upsetting of individual slabs (10), that the coolant is a cluster of fluid coolant jets, wherein the individual coolant jet is conducted at a predetermined scatter angle from at least one side towards the front edge (17) of the press tool (9) and individual coolant jets are switchable on or switchable off in accordance with the width of the slab (10) as well as the setting of the press tool relative to the slab edge, and that the cooling intensity of the coolant jets is regulated in accordance with the maximum permissible temperature for the material of the press tool (9).

5. Operating method according to claim 4, characterised thereby that an internal cooling of the press tool (9) is carried out in addition to the externally applied spray cooling of the press tool (9).

## Revendications

1. Dispositif de refroidissement des outils de compression (9) d'une presse à refouler (1) pour la réduction de largeur de brames (10), dans des trains de prélaminage à chaud à larges bandes, comportant des porte-outils (8) déplaçables l'un vers l'autre des deux côtés de l'arête de brame, qui constituent le logement pour les outils de compression opposés (9), la presse à refouler (1) comportant plusieurs éjecteurs d'agent de refroidissement (18) orientés vers les zones de l'arête avant(17) de chaque outil de compression (9), et agencés au-dessus et en dessous du milieu de la brame (21), ces éjecteurs consistant en des éjecteurs à jet plat d'un angle de dispersion prédéterminé (19), caractérisé en ce que les éjecteurs à jet plat (18) sont montés l'un au-dessus de l'autre sur un collecteur vertical (20) et en ce que ledit collecteur (20) est agencé entre deux rouleaux de pression (21) qui maintiennent la brame vers le bas, en ce que les axes (30) des éjecteurs à jet plat (18) sont orientés selon différents angles α vers l'arête avant (17) de l'outil de compression (9), en fonction de la largeur de brame et de la distance de l'outil de compression (9) du milieu de brame (21), et en ce que chaque éjecteur (18) est connectable ou déconnectable individuellement par une vanne, et en ce que le collecteur (20) comporte sur certains tronçons,plusieurs séries d'éjecteurs (18,18',18'',18'''), et en ce que chaque série d'éjecteurs est reliée à une conduite d'agent de refroidissement séparée (27,28) et en ce que chaque série d'éjecteur est connectable ou déconnectable à l'aide d'une vanne (21).

2. Dispositif de refroidissement des outils de compression selon la revendication 1, caractérisé en ce que le collecteur (20) est reliable en tant qu'unité de construction moyennant un raccord rapide (26) à au moins une conduite d'alimentation d'agent de refroidissement (25).

3. Dispositif de refroidissement des outils de compression selon la revendication 1 ou 2 caractérisé en ce que des canaux supplémentaires pour agent de refroidissement sont agencés dans chaque outil de compression (9), à distance de l'arête avant (17) de celui-ci.

4. Procédé d'utilisation du dispositif de refroidissement des outils de compression (9) de la presse à refouler des brames (1) selon les revendications 1 à 3 caractérisé en ce qu'on refroidit continuellement la zone de l'arête avant (17) de chaque outil de compression (9) pendant la phase de mouvement relevée par rapport à l'arête de brame, à l'aide d'un milieu de refroidissement sous forme d'un refroidissement par pulvérisation de l'extérieur et en passant le long de la brame (10) et en ce qu'on ne refroidit pas la zone de l'arête avant (17) de l'outil de compression (9) par pulvérisation pendant le temps de repos entre le refoulement de diverses brames (10), et ce que le milieu de refroidissement consiste en un faisceau de jets d'agent de refroidissement fluide, chaque jet d'agent de refroidissement ayant un angle de dispersion prédéterminé dont un côté au moins est guidé contre l'arête avant (17) de l'outil de compression (9) et les divers jets d'agent de refroidissement étant connectables ou déconnectables en fonction de la largeur de brame (10) ainsi que de la position de l'outil de compression par rapport à l'arête de brame, et en ce qu'on règle l'intensité de refroidissement des jets de refroidissement en fonction de la température maximale admissible pour le matériau de l'outil de compression (9).

5. Procédé selon la revendication 4 caractérisé en ce qu' on effectue, en plus du refroidissement extérieur par pulévérisation de l'outil de compression (9), un refroidissement intérieur dudit outil de compression (9).
